# EUROPÄISCHE PATENTSCHRIFT

(11) **EP 0 284 601 B1**
(45) Veröffentlichungstag und Bekanntmachung des Hinweises auf die Patenterteilung: **13.05.1992**
(21) Anmeldenummer: 88890075.0
(22) Anmeldetag: 24.03.1988
(51) Int. Cl.: F02M 57/02, F02M 59/16, F02M 39/00, F04B 3/00

(54) **Einspritzeinrichtung für Dieselmotoren**
Injection device for a diesel engine
Dispositif d'injection pour moteurs diesel

(30) Priorität: 26.03.1987 AT 746/87
(43) Veröffentlichungstag der Anmeldung: 28.09.1988
(73) Patentinhaber: Automotive Diesel Gesellschaft m.b.H., A-4020 Linz (AT)
(72) Erfinder: Haider, Gottfried, Dipl.-Ing., A-4020 Linz (AT)
(74) Vertreter: Haffner, Thomas M., Dr.

(56) Entgegenhaltungen:
- DE-A- 3 215 047
- DE-A- 3 617 786
- FR-A- 2 328 117
- GB-A- 507 940
- US-A- 2 592 367

## Beschreibung

Die Erfindung bezieht sich auf eine Einspritzeinrichtung für Dieselmotoren, insbesondere Pumpedüse, mit einer Vorpumpe, die Brennstoff in einen Saugraum einer Einspritzpumpeneinheit fördert, einem zur Einspritzpumpeneinheit gehörigen ersten Arbeitsraum, der von einer Pumpenkolbenbüchse und einem darin geführten Pumpenkolben begrenzt ist und der mit dem Saugraum über wenigstens eine Steuerbohrung in der Pumpenkolbenbüchse verbindbar ist, wenigstens einem in einem von der Pumpenkolbenbüchse gesonderten Zylinder geführten und zu hin- und hergehender Bewegung angetriebenen zusätzlichen Kolben und einem vom Zylinder und zusätzlichen Kolben begrenzten zweiten Arbeitsraum, wobei das Förderende des Pumpenkolbens durch Absteuerung des Brennstoffs durch die Steuerbohrung oder Steuerbohrungen in den Saugraum bestimmt ist. Hiebei ist unter einer Pumpedüse eine Einspritzeinrichtung zu verstehen, bei welcher die Einspritzpumpe mit der Düse zu einer jeweils einem Motorzylinder zugeordneten Baueinheit vereinigt ist. Bei den bekannten Einspritzeinrichtungen dieser Art entsteht durch die verhältnismäßig kleine Bemessung der Steueröffnungen ein hoher Druckverlust, der zu einer unvollständigen Füllung des Arbeitsraumes des Einspritzpumpenkolbens und auch zu Kavitationen führt. Dies gilt insbesondere für die Zeitspanne, in welcher die Steueröffnung während des Vorhubes des Einspritzpumpenkolbens nicht vollständig freigegeben ist. Solche Kavitationen werden durch Druckschwankungen in der Einspritzpumpe und bei Pumpedüsen, welche im Zylinderkopf des Motors angeordnet sind, auch durch die hohe Brennstofftemperatur sowie auch durch hohe Drehzahlen begünstigt. Durch die unterschiedliche Füllung des Arbeitsraumes des Einspritzpumpenkolbens infolge des Druckverlustes in den Steuerbohrungen, welche auch zwischen den verschiedenen Pumpedüsen verschieden sein kann, ergibt sich ein unruhiger Lauf, eine schwankende Leistung und eine veränderliche Abgaszusammensetzung. Des weiteren entstehen bei der Absteuerung des Brennstoffes bei Förderende Druckspitzen im Saugraum, welche eine hohe Werkstoffbeanspruchung zur Folge haben.

Aufgabe der Erfindung ist es, die Füllung des Arbeitsraumes des Einspritzpumpenkolbens zu verbessern und die Druckspitzen im Saugraum bei der Absteuerung des unter hohem Druck stehenden Brennstoffes bei Förderende zu verringern. Zur Erfüllung dieser Aufgabe besteht die Erfindung im wesentlichen darin, daß der zusätzliche Kolben ein Verdrängerkolben ist, dessen Arbeitsraum mit dem Saugraum in ständig offener Verbindung steht, wobei der Verdrängerkolben derart angetrieben ist, daß er seinen Arbeitsraum (zweiter Arbeitsraum) vor Förderbeginn des Einspritzpumpenkolbens verkleinert und zumindest bei Förderende des Einspritzpumpenkolbens vergrößert. Auf diese Weise wird durch den Verdrängerkolben der Brennstoffdruck im Saugraum bei Förderbeginn über den Vorpumpendruck erhöht und damit die Füllung des Arbeitsraumes des Einspritzpumpenkolbens trotz der Drosselung in der Steuerbohrung oder in den Steuerbohrungen verbessert und es wird bei Förderende des Einspritzpumpenkolbens, wenn der hochgespannte Brennstoff in den Saugraum eintritt, durch der. Saughub des Verdrängerkolbens im unmittelbaren Bereich der Steuerbohrung das Aufnahmevolumen des Saugraumes vergrößert und damit der Druck des Brennstoffes verringert, so daß die durch den abgesteuerten Brennstoff entstehende Druckerhöhung bzw. Druckspitze im Saugraum vermindert wird. Der Verdrängerkolben ist hiebei mit dem Einspritzpumpenkolben hydraulisch parallel geschaltet.

Aus der DE-OS 27 26 411 ist eine Brennstoffeinspritzpumpe bekanntgeworden, bei welcher der Einspritzpumpenkolben mit einem zweiten Förderkolben, der in einer Büchse geführt ist, aus einem Stück besteht. Durch von Steuerkanten dieses zweiten Förderkolbens gesteuerte Bohrungen in der Büchse ist der Arbeitsraum dieses zweiten Förderkolbens mit einem Brennstoffzulauf und mit dem Saugraum der Einspritzpumpe verbindbar. Dieser zweite Förderkolben fördert hauptsächlich nach Förderbeginn des Einspritzpumpenkolbens Brennstoff in den Saugraum und erhöht während der Förderung des Einspritzpumpenkolbens den Brennstoffdruck im Saugraum, um den Druckunterschied beim Absteuern des Brennstoffes bei Förderende im Saugraum zu verringern. Es wird hier nicht die Druckspitze durch Verringerung des Druckes im Saugraum während der Absteuerung des Brennstoffes verringert, sondern es wird nur der Druckunterschied dadurch verringert, daß der Druck im Saugraum vor der Absteuerung erhöht wird.

Aus der DE-A 32 15 047 ist eine Einspritzpumpe mit einem in einem von der Pumpenkolbenbüchse gesonderten Zylinder geführten und zu hin- und hergehender Bewegung angetriebenen zusätzlichen Kolben bekanntgeworden. Dieser zusätzliche Kolben ist ein verdrehbarer Steuerkolben, dessen Arbeitsraum mit der Brennstoffleitung zwischen dem Arbeitsraum des Einspritzpumpenkolbens und der Düse in offener Verbindung steht und welcher mit einer schrägen Steuerkante durch Aufsteuerung einer Rückflußleitung das Förderende bestimmt. Der Förderbeginn wird durch eine schräge obere Steuerkante des Einspritzpumpenkolbens bestimmt, so daß Einspritzbeginn und Einspritzende unabhängig von einander regelbar sind. Aus der GB-A 507 940 ist gleichfalls eine Einspritzpumpe mit einem in einem von der Pumpenkolbenbüchse gesonderten Zylinder geführten und zu hin- und hergehender Bewegung angetriebenen zusätzlichen Kolben bekanntgeworden. Hier ist der zusätzliche Kolben ein vom Haupteinspritzungskolben gesonderter und gesondert angetriebener Voreinspritzungskolben, der die Voreinspritzmenge über den Arbeitsraum des Haupteinspritzungskolbens zur Düse fördert, um ein zusätzliches Druckventil zu ersparen. Weder bei der DE-A-32 15 047, noch bei der GB-A-507 940 ist der Arbeitsraum des zusätzlichen Kolbens mit dem Saugraum verbunden und es kann daher der Druck im Saugraum nicht beeinflußt werden.

Gemäß einer bevorzugten Ausführungsform der Erfindung ist in die Brennstoffzuleitung zum Saugraum ein in Richtung zum Saugraum öffnendes Rückschlagventil eingeschaltet und gemäß einer weiteren bevorzugten Ausführungsform der Erfindung ist in die Brennstoffableitung vom Saugraum ein in Richtung vom Saugraum weg öffnendes Überdruckventil eingeschaltet. Sowohl durch das Rückschlagventil als auch durch das Überdruckventil wird die durch den Verdrängerkolben bewirkte Druckerhöhung und Druckverminderung auf den Saugraum des Einspritzpumpenkolbens im Bereich der Steuerbohrung konzentriert und stärker zur Wirkung gebracht.

Bei Anordnung einer mehreren Pumpedüsen gemeinsamen Sammel--Brennstoffzuleitung und Sammel-Brennstoffableitung, welche Sammel-Leitungen mit den Saugräumen der einzelnen Pumpedüsen über Zweigleitungen verbunden sind, sind gemäß einer weiteren bevorzugten Ausführungsform der Erfindung die Rückschlagventile und Überdruckventile in die Zweigleitungen eingeschaltet. Dies hat den Vorteil, daß die durch den Verdrängerkolben bewirkte Druckerhöhung und Druckverringerung sich nur auf ein kleines Brennstoffvolumen, u.zw. auf das Volumen des Saugraumes im Bereich der Steuerbohrung und der verhältnismäßig kurzen Zweigleitungsstücke zwischen Saugraum und Rückschlagventil bzw. Überdruckventil erstreckt und daher optimal wirksam ist. Vor allem aber wird der Vorteil erreicht, daß die Druckerhöhung bzw. Druckverminderung im Saugraum einer Pumpedüse die Funktion der anderen Pumpedüsen nicht stört. Bei Anordnung eines Brennstoffilters im Ansaugraum mündet zweckmäßig gemäß der Erfindung die Verbindungsleitung vom Arbeitsraum des Verdrängerkolbens zum Saugraum zwischen Brennstoffilter und Steuerbohrung. Das Brennstofffilter bietet einen gewissen Widerstand gegen ein Ausbreiten der durch den Verdrängerkolben erzeugten Druckdifferenz zur Brennstoffzufuhr und zur Brennstoffabfuhr. Die Anordnung der Mündung zwischen Filter und Steuerbohrung bringt daher den Vorteil, daß die durch den Verdrängerkolben erzeugten Druckdifferenzen unmittelbar im Bereich der Steuerbohrung in größerem Maße konzentriert werden.

Gemäß der erfindung ist die Anordnung vorzugsweise so getroffen, daß der Verdrängerkolben bei Förderbeginn des Einspritzpumpenkolbens ungefähr seinen oberen Totpunkt erreicht. Hiedurch tritt der maximale Druck im Saugraum bei Förderbeginn des Einspritzpumpenkolbens auf. Die Anordnung ist gemäß der Erfindung vorzugsweise weiters so getroffen, daß der Verdrängerkolben bei Förderende des Einspritzpumpenkolbens seinen unteren Totpunkt bereits überschritten hat. Hiebei tritt die Druckentlastung im Saugraum dann auf, wenn sie benötigt wird, um die bei Förderende durch den unter hohem Druck abgesteuerten Brennstoff im Saugraum auftretende Druckspitze abzuschwächen. Unabhängig von der Lage des Verdrängerkolbens im Raum ist unter "oberer Totpunkt" der dem Arbeitsraum des Verdrängerkolbens zugewendete Totpunkt desselben und unter "unterer Totpunkt" der vom Arbeitsraum des Verdrängerkolbens abgewendete Totpunkt desselben zu verstehen.

Gemäß der Erfingung ist der Verdrängerkolben zweckmäßig in seiner Führung, beispielweise in einer eingesetzten Büchse, durch einen O-Ring abgedichtet. Hiedurch wird gewährleistet, daß Brennstoff nicht in den Schmierölkreislauf gelangen kann. Bei einer in den Zylinderkopf eingesetzten Pumpedüse kann gemäß der Erfindung der Verdrängerkolben in einer in den Motorzylinderkopf eingesetzten Büchse geführt sein. Vorzugsweise ist jedoch gemäß der Erfindung der Verdrängerkolben im Gehäuse der Pumpedüse angeordnet. Dies hat den Vorteil eines einfachen Ein- und Ausbaues und einer einfachen Führung der Verbindung zwischen dem Arbeitsraum des Verdrängerkolbens und dem Saugraum. Ein weiterer Vorteil ist, daß die erfindungsgemäße Pumpedüse mit dem Verdrängerkolben ohne Umkonstruktion des Zylinderkopfes anstelle einer bekannten Pumpedüse in den Zylinderkopf eingesetzt werden kann.

Gemäß der Erfindung ist vorzugsweise der Verdrängerkolben parallel zur Achse der Einspritzpumpenkolbenbüchse angeordnet und durch einen Nocken angetrieben, welcher auf der selben Nockenwelle angeordnet ist, auf welcher der den Einspritzpumpenkolben betätigende Nocken angeordnet ist. Zweckmäßig sind hiebei die Nocken für den Antrieb des Einspritzpumpenkolbens und für den Antrieb des Verdrängerkolbens auf der Motornockenwelle angeordnet.

Gemäß der Erfindung kann auch in vorteilhafter Weise der Einspritzpumpenkolben und der Verdrängerkolben über einen gemeinsamen Kipphebel angetrieben sein, wobei die Angriffsstelle des Kipphebels am Verdrängerkolben auf kleinerem Radius des Kipphebels liegt als die Angriffsstelle des Kipphebels am Einspritzpumpenkolben. Auf diese Weise wird dem Erfordernis Rechnung getragen, daß der Hub des Verdrängerkolbens kleiner ist als der Hub des Einspritzpumpenkolbens. Verdrängerkolben und Einspritzpumpenkolben führen nun gleichsinnig ihren Hub aus, wobei den Bedingungen ungefähr Rechnung getragen ist, daß der Verdrängerkolben seinen Arbeitsraum vor Förderbeginn des Einspritzkolbens verkleinert, während auch der Einspritzpumpenkolben seinen Arbeitsraum bei seinem Vorhub verkleinert, und daß der Verdrängerkolben nach Förderende des Einspritzpumpenkolbens seinen Arbeitsraum vergrößert, wenn auch der Einspritzpumpenkolben beginnt, seinen Arbeitsraum zu vergrößern. Bei einer solchen Anordnung eines Schwinghebels kann gemäß der Erfindung der Stößel für den Antrieb des Verdrängerkolbens im Lagerbock der Achse des Kipphebels geführt sein.

In der Zeichnung ist die Erfindung an Hand von Ausführungsbeispielen schematisch erläutert.

Fig. zeigt einen Axialschnitt durch eine in den Zylinderkopf eingesetzte Pumpedüse mit einem durch einen Nocken angetriebenen Verdrängerkolben. Fig. 2 zeigt eine abgewandelte Ausführungsform. Fig. 3 zeigt schematisch die Zuordnung des Verdrängerkolbens zum Einspritzpumpenkolben. Fig. 4 zeigt die geometrische Anordnung des Verdrängerkolben-Nockens relativ zum Einspritzpumpenkolben-Nocken. Fig. 5 und 6 zeigen den Verlauf der Brennstoffleitungen im Niederdruckkreislauf, wobei Fig. 5 einen Schnitt in Linie V der Fig. 6 darstellt. Fig. 7 zeigt eine andere Ausführungsform des Antriebes der Pumpedüse und des Verdrängerkolbens. Fig. 8 zeigt ein Wegdiagramm des Verdrängerkolbens und des Einspritzpumpenkolbens entsprechend einer Nockenanordnung gemäß Fig. 4.

Bei der Ausführungsform nach Fig. 1 ist die Pumpedüse 1 in den Zylinderkopf 2 eines Dieselmotors eingesetzt. Der Einspritzpumpenkolben 3 ist durch einen Nocken 4, welcher auf einer Nockenwelle 5 angeordnet ist, entgegen der Kraft einer Feder 6 angetrieben. 7 ist die Pumpenkolbenbüchse des Einspritzpumpenkolbens 3, welche Steueröffnungen 8 aufweist, die durch den Kolben bei Förderbeginn abgeschlossen werden und bei Förderende durch eine Steuernut des Kolbens 3 aufgesteuert werden. 9 ist der Arbeitsraum des Einspritzpumpenkolbens 3. 10 ist die Einspritzdüse, welcher der im Arbeitsraum 9 komprimierte Brennstoff zugeführt wird.

Über einen durch zwei O-Ringe 11 und 12 abgegrenzten Ringraum erfolgt die Brennstoffzufuhr von einer Brennstoffzuführungsbohrung 14 zum Saugraum 13. In den Saugraum 13 ist ein Filter 15 eingesetzt.

Im Gehäuse 16 der Pumpedüse 1 ist ein Verdrängerkolben 17 zu hin- und hergehender Bewegung geführt und durch einen Nocken 18 entgegen der Kraft einer Feder 19 angetrieben. Der Nocken 18 ist auf der selben Nockenwelle 5 angeordnet, auf welcher auch der Nocken 4, welcher auf den Rollenstößel 20 des Einspritzpumpenkolbens 3 wirkt, angeordnet ist. Der Verdrängerkolben 17 ist in einer in das Gehäuse 16 eingesetzten Büchse 21 geführt und durch einen O-Ring 22 abgedichtet, so daß eine Vermischung des Brennstoffes mit dem Motoröl mit Sicherheit vermieden wird. Der Arbeitsraum des Verdrängerkolbens 17 ist mit 23 bezeichnet. Durch Bohrungen 24 und 25 im Gehäuse 16 der Pumpedüse ist der Arbeitsraum 23 des Verdrängerkolbens 17 mit dem Saugraum 13 verbunden. Die Bohrung 25 mündet in den Saugraum 13 an einer Stelle zwischen dem Filter 15 und der Steuerbohrung 8. Wenn der Verdrängerkolben 17 seinen Arbeitsraum 23 verkleinert, wird über die Bohrungen 24, 25 Brennstoff aus dem Arbeitsraum 23 in den Ansaugraum 13 gepreßt und auf diese Weise der Druck im Saugraum 13 erhöht. Beim Rückhub des Verdrängerkolbens 17 wird der Arbeitsraum 23 des Verdrängerkolbens 17 vergrößert und Brennstoff aus dem Saugraum 13 zurückgesaugt, so daß der Druck im Arbeitsraum vermindert wird. Dies erfolgt bei oder nach Förderende des Einspritzkolbens, so daß die durch den aus dem Arbeitsraum 9 abgesteuerten Brennstoff im Saugraum 13 auftretende Druckspitze abgeschwächt wird.

Die Ausführungsform nach Fig. 2 unterscheidet sich von der Ausführungsform nach Fig. 1 dadurch, daß die den Verdrängerkolben 17 führende Büchse 26 nicht in das Gehäuse der Pumpedüse 27 eingesetzt ist, sondern in den Zylinderkopf 28. Der Arbeitsraum 29 des Verdrängerkolbens 17 ist über eine Bohrung 30 mit dem Saugraum 13 verbunden. In diesem Falle mündet nun die Bohrung 30 in den Saugraum 13 vor dem Filter 15. Im übrigen ist die Funktion der Ausbildung aus Fig. 2 dieselbe wie die Funktion der Ausbildung nach Fig. 1.

Fig. 3 zeigt an Hand eines in größerem Maßstab gehaltenen Ausschnittes aus Fig. 2 schematisch die Zuordnung des Verdrängerkolbens 17 zum Einspritzpumpenkolben 3 gemäß Fig. 1 und 2. Der untere Totpunkt des Verdrängerkolbens 17 ist mit a und der obere Totpunkt mit b bezeichnet. Der untere Totpunkt des Einspritzpumpenkolbens 3 ist mit c und der obere Totpunkt mit d bezeichnet.

Der Vorhub des Einspritzpumpenkolbens 3, das ist der Hub vom unteren Totpunkt bis zum Förderbeginn, bei welchem die Steuerbohrungen 12 abgeschlossen werden, ist mit e bezeichnet. Der Verdrängerkolben 17 verdrängt bei seinem Hub von seinem unteren Totpunkt a bis zu seinem oberen Totpunkt b ein Brennstoffvolumen f. Dieses Brennstoffvolumen f gelangt über die Bohrung 30 in den Saugraum 13 und erhöht dort während des Vorhubes e den Brennstoffdruck. Bei der Bewegung des Verdrängerkolbens 17 vom oberen Totpunkt b bis zum unteren Totpunkt a wird dieses Brennstoffvolumen f in den Arbeitsraum 29 des Verdrängerkolbens 17 zurückgesaugt und verringert damit den Brennstoffdruck im Saugraum 13, so daß die bei Förderende im Saugraum auftretenden Druckspitzen abgeschwächt werden.

Fig. 4 zeigt die geometrische Zuordnung des Nockens 18 für den Antrieb des Verdrängerkolbens 17 zum Nocken 4 für den Antrieb des Einspritzpumpenkolbens 3. Der mit dem Nocken 4 zusammenarbeitende Rollenstößel ist mit 20 und die Angriffsfläche der Verdrängerkolbens ist mit 17 angedeutet. Die Darstellung nach Fig. 4 ist ungefähr um 90° gegenüber der Darstellung nach Fig. 1 und 2 verdreht. Die beiden Nocken 4 und 18 drehen sich in Richtung des Pfeiles 31. Während der Einspritzpumpenkolben 3 den Vorhub e vom unteren Totpunkt c bis zum Förderbeginn h zurücklegt, wird der Verdrängerkolben 17 durch den Nocken 18 vom unteren Totpunkt a bis zum oberen Totpunkt b bewegt, wobei das Brennstoffvolumen f (Fig. 3) in den Saugraum 13 gedrückt wird. Nach Förderbeginn in Punkt h bewegt sich der Verdrängerkolben 17 wieder in Richtung zum unteren Totpunkt a und vergrößert nach Förderende i das Volumen des Saugraumes 23 um das Brennstoffvolumen f. Der Nocken 18 für den Antrieb des Verdrängerkolbens 17 eilt somit dem Nocken 4, welcher den Einspritzpumpenkolben 3 antreibt, vor.

Fig. 5 und 6 zeigen das Leitungsschema des durch die Vorpumpe unter Niederdruck gesetzten Brennstoffes. Die Vorpumpe 32 fördert von einem Tank 33 über einen Federspeicher 34 Brennstoff in eine für mehrere Pumpedüsen 1 gemeinsame Zuführungsbohrung 35 im Zylinderblock 2. Der Ablauf des abgesteuerten Brennstoffes aus dem Zylinderblock 2 erfolgt über eine Sammelablaufleitung 36, welche wieder für alle Pumpedüsen 1 gemeinsam ist. Aus der Sammelzufuhrleitung 35 gelangt der Brennstoff zu den Pumpedüsen 1 über Zweigleitungen 37 zu den einzelnen Pumpedüsen 1, wobei in diese Zweigleitungen 37 in Richtung zu den Pumpedüsen 1 öffnende Rückschlagventile 38 eingeschaltet sind. Von den einzelnden Pumpedüsen gelangt der abgesteuerte Brennstoff über Zweigleitungen 39 in die Sammelabfuhrleitung 36, wobei in die Zweigleitungen 39 Überdruckventile 40 eingeschaltet sind, welche in Richtung zur Ablaufleitung 36 öffnen.

Fig 7 zeigt eine Ausführungsform, bei welcher der Einspritzpumpenkolben der Pumpedüse 41 über einen Kipphebel 42 und einen Stößel 43 angetrieben ist. 44 ist die Schwenkachse des Kipphebels. Der Antrieb des Kipphebels 42 erfolgt über einen Nocken 45. Der Verdrängerkolben 46 ist in einer Büchse 47, welche in den Zylinderblock 48 eingesetzt ist, geführt. Der Arbeitsraum 49 des Verdrängerkolbens ist durch eine Bohrung 50 im Zylinderblock 48 mit dem Saugraum 51 verbunden. Der Verdrängerkolben 46 wird über einen Stößel 52 entgegen einer Feder 53 angetrieben. Der Stößel 52 ist im Lagerbock 54 der Kipphebelachse 44 geführt. Im Zylinderblock ist wiederum entsprechend Fig. 5 und 6 eine Sammelzuführungsbohrung 55 vorgesehen, welche über Zweigleitungen 56 und Rückschlagventile 57 mit den Saugräumen 51 verbunden ist. Des weiteren ist entsprechend Fig. 5 und 6 eine Sammelabfuhrleitung 58 vorgesehen, welcher über Druckventile 59 und Zweigleitungen 60 mit den Saugräumen 51 der einzelnen Pumpedüsen 41 verbunden sind.

Die Angriffsstelle 61 des Kipphebels 42 am Stößel 52 des Verdrängerkolbens 46 ist in kleinerem Radialabstand, u.zw. etwa im halben Radialabstand von der Kipphebelachse 44 angeordnet, als die Angriffsstelle 62 des Kipphebels 42 am Stößel 43 des Einspritzpumpenkolbens.

Im Wegdiagramm nach Fig. 8 zeigt die Kurve 63 den Hubverlauf des Einspritzpumpenkolbens und die Kurve 64 den Hubverlauf des Verdrängerkolbens 17 gemäß Fig. 1 und 2. In gleicher Weise wie gemäß Fig. 3 und 4 ist der untere Totpunkt des Einspritzpumpenkolbens 3 mit c und der obere Totpunkt des Einspritzpumpenkolbens 3 mit d bezeichnet. Der untere Totpunkt des Verdrängerkolbens 17 ist mit a und der obere Totpunkt mit b bezeichnet. Der Vorhub des Einspritzpumpenkolbens 3 ist mit e bezeichnet. Der Förderbeginn des Einspritzpumpenkolbens ist mit h bezeichnet und das Förderende des Einspritzpumpenkolbens ist mit i bezeichnet. Sowohl der Förderbeginn h als auch das Förderende i des Einspritzpumpenkolbens (siehe Kurve 63) sind je nach Last und Spritzbeginn variabel. Beide Kurven 63 und 64 sind über den Weg 2π dargestellt. Aus diesem Diagramm ist ersichtlich, daß der Verdrängerkolben 17 seinen oberen Totpunkt b (Kurve 64) ungefähr dann erreicht, wenn der Förderbeginn h des Einspritzpumpenkolbens 3 (Kurve 63) erreicht ist. Bei Förderende i des Einspritzpumpenkolbens (Kurve 63) hat der Verdrängerkolben 17 seinen Totpunkt bereits überschritten (Kurve 64) und dämpft die Absteuerdruckspitze durch die durch seine Aufwärtsbewegung verursachte plötzliche Volumszunahme.

## Patentansprüche

1. Einspritzeinrichtung für Dieselmotoren, insbesondere Pumpedüse (1,41), mit einer Vorpumpe (32), die Brennstoff in einen Saugraum (13,51) einer Einspritzpumpeneinheit fördert, einem zur Einspritzpumpeneinheit gehörigen ersten Arbeitsraum (9), der von einer Pumpenkolbenbüchse (7) und einem darin geführten Pumpenkolben (3) begrenzt ist und der mit dem Saugraum (13,51) über wenigstens eine Steuerbohrung (8) in der Pumpenkolbenbüchse (7) verbindbar ist, wenigstens einem in einem von der Pumpenkolbenbüchse (7) gesonderten Zylinder (21,47) geführten und zu hin- und hergehender Bewegung angetriebenen zusätzlichen Kolben (17,46) und einem vom Zylinder (21,47) und zusätzlichen Kolben begrenzten zweiten Arbeitsraum (23,29,49), wobei das Förderende (i) des Pumpenkolbens (3) durch Absteuerung des Brennstoffs durch die Steuerbohrung oder Steuerbohrungen (8) in den Saugraum (13,51) bestimmt ist, dadurch gekennzeichnet, daß der zusätzliche Kolben ein Verdrängerkolben (17,46) ist, dessen Arbeitsraum (zweiter Arbeitsraum 23,29,49) mit dem Saugraum (13,51) in ständing offener Verbindung steht, wobei der Verdrängerkolben (17,46) derart angetrieben ist, daß er seinen Arbeitsraum (zweiter Arbeitsraum 23,29,49) vor Förderbeginn (h) des Einspritzpumpenkolbens (3) verkleinert und zumindest bei Förderende (i) des Einspritzpumpenkolbens (3) vergrößert.

2. Einspritzeinrichtung nach Anspruch 1, dadurch gekennzeichnet, daß in die Brennstotfzuleitung (37,56) zum Saugraum (13,51) ein in Richtung zum Saugraum öffnendes Rückschlagventil (38,57) eingeschaltet ist.

3. Einspritzeinrichtung nach Anspruch 1 oder 2, dadurch gekennzeichnet, daß in die Brennstoffableitung (39,60) vom Saugraum (13,51) ein in Richtung vom Saugraum weg öffnendes Überdruckventil (40,59) eingeschaltet ist.

4. Einspritzeinrichtung nach Anspruch 2 und 3, dadurch gekennzeichnet, daß bei Anordnung einer mehreren Pumpedüsen (1,41) gemeinsamen Sammel-Brennstoffzuleitung (35,55) und Sammel-Brennstoffableitung (36,58), welche Sammel-Leitungen mit den Saugräumen (13,51) der einzelnen Pumpedüsen über zweigleitungen (37,39;56,60) verbunden sind, die Rückschlagventile (38,57) und Überdruckventile (40,59) in die Zweigleitungen eingeschaltet sind.

5. Einspritzeinrichtung nach einem der Ansprüche 1 bis 4, dadurch gekennzeichnet, daß der Verdrängerkolben (17,46) bei Förderbeginn (h) des Pumpenkolbens (3) ungefähr seinen oberen Totpunkt (b) erreicht.

6. Einspritzeinrichtung nach einem der Ansprüche 1 bis 5, dadurch gekennzeichnet, daß der Verdrängerkolben (17,46) bei Förderende (i) des Pumpenkolbens (3) seinen oberen Totpunkt (b) überschritten hat.

7. Einspritzeinrichtung nach einem der Ansprüche 1 bis 6, dadurch gekennzeichnet, daß bei Anordnung eines Brennstofffilters (15) im Ansaugraum (13) die Verbindungsleitung (25) vom Arbeitsraum (23) zum Saugraum (13) zwischen Brennstoffilter (15) und Steuerbohrung (8) mündet.

8. Einspritzeinrichtung nach einem der Ansprüche 1 bis 7, dadurch gekennzeichnet, daß der Verdrängerkolben (17) in seiner Führung, beispielsweise in einer eingesetzten Büchse (21), durch einen O-Ring (22) abgedichtet ist.

9. Einspritzeinrichtung nach einem der Ansprüche 1 bis 8, dadurch gekennzeichnet, daß der Verdrängerkolben (17) im Gehäuse (16) der Pumpedüse (1) angeordnet ist.

10. Einspritzeinrichtung nach einem der Ansprüche 1 bis 8, dadurch gekennzeichnet, daß der Verdrängerkolben (17,46) in einer in den Motorzylinderkopf (28,48) eingesetzten Büchse (26,47) geführt ist.

11. Einspritzeinrichtung nach einem der Ansprüche 1 bis 10, dadurch gekennzeichnet, daß der Verdrängerkolben (17) parallel zur Achse der Einspritzpumpenkolbenbüchse (7) angeordnet und durch einen Nocken (18) angetrieben ist, welcher auf der selben Nockenwelle (5) angeordnet ist, auf welcher der den Einspritzpumpenkolben (3) betätigende Nocken (4) angeordnet ist.

12. Einspreitzeinrichtung nach einem der Ansprüche 1 bis 11, dadurch gekennzeichnet, daß die für den Antrieb des Einspritzpumpenkolbens (3) und für den Antrieb des Verdrängerkolbens (17) vorgesehenen Noken (4,18) auf einer Motornockenwelle (5) angeordnet sind.

13. Einspritzeinrichtung nach einem der Ansprüche 1 bis 11, dadurch gekennzeichnet, daß der Einspritzpumpenkolben (3) und der Verdrängerkolben (46) über einen gemeinsamen Kipphebel (42) angetrieben sind, wobei die Angriffsstelle (61) des Kipphebels (42) am Verdrängerkolben (46) auf kleinerem Radius des Kipphebels liegt als die Angriffsstelle (62) des Kipphebels am Einspritzpumpenkolben.

14. Einspritzeinrichtung nach Anspruch 13, dadurch gekennzeichnet, daß der Stößel (52) für den Antrieb des Verdrängerkolbens (46) im Lagerbock der Achse des Kipphebels (42) geführt ist.

15. Einspritzeinrichtung nach einem der Ansprüche 1 bis 11, dadurch gekennzeichnet, daß der für den Antrieb des Verdrängerkolbens (17) vorgesehene Nocken (18) dem für den Antrieb des Einspritzpumpenkolbens (3) vorgesehenen Nocken (4) voreilt.

## Claims

1. Injection device for diesel engines, in particular a unit fuel injector (1, 41), having a backing pump (32) which delivers fuel into a suction space (13, 51) of an injection pump unit, having a first working space (9) which is part of the injection pump unit and which is bounded by a pump piston sleeve (7) and a pump piston (3) guided within this sleeve and which can be connected to the suction space (13, 51) by means of at least one control hole (8) in the pump piston sleeve (7), having at least one additional piston (17, 46) guided in a cylinder (21, 47) separate from the pump piston sleeve (7) and driven with a reciprocating motion and having a second working space (23, 29, 49) bounded by the cylinder (21, 47) and the additional piston, the end (i) of delivery of the pump piston (3) being determined by restricting the fuel flow through the control hole or control holes (8) into the suction space (13, 51), characterised in that the additional piston is a displacement piston (17, 46) whose working space (second working space 23, 29, 49) is in continuously open connection with the suction space (13, 51), the displacement piston (17, 46) being driven in such a way that it decreases its working space (second working space 23, 29, 49) before the beginning (h) of delivery of the injection pump piston (3) and increases it at least at the end (i) of delivery of the injection pump piston (3).

2. Injection device according to Claim 1, characterised in that a non-return valve (38, 37) which opens in the direction of the suction space is included in the fuel supply conduit (37, 56) to the suction space (13, 51).

3. Injection device according to Claim 1 or 2, characterised in that an excess pressure valve (40, 59) opening in a direction away from the suction space is included in the fuel drain conduit (39, 60) from the suction space (13, 51).

4. Injection device according to Claims 2 and 3, characterised in that, in the case of provision of a combined fuel supply conduit (35, 55) and a combined fuel drain conduit (36, 58) common to a plurality of unit fuel injectors (1, 41), which combined conduits are connected to the suction spaces (13, 51) of the individual unit fuel injectors by means of branch conduits (37, 39; 56, 60), the non-return valves (38, 57) and excess pressure valves (40, 59) are included in the branch conduits.

5. Injection device according to one of Claims 1 to 4, characterised in that the displacement piston (17, 46) has approximately reached its top dead centre (b) at the beginning (h) of delivery of the pump piston (3).

6. Injection device according to one of Claims 1 to 5, characterised in that the displacement piston (17, 46) has passed its top dead centre (b) at the end (i) of delivery of the pump piston (3).

7. Injection device according to one of Claims 1 to 6, characterised in that if a fuel filter (15) is located in the suction space (13), the connecting conduit (25) from the second working space (23) to the suction space (13) enters between the fuel filter (15) and the control hole (8).

8. Injection device according to one of Claims 1 to 7, characterised in that the displacement piston (17) is sealed in its guide, for example in an inserted sleeve (21), by means of an O-ring (22).

9. Injection device according to one of Claims 1 to 8, characterised in that the displacement piston (17) is located in the housing (16) of the unit fuel injector (1).

10. Injection device according to one of Claims 1 to 8, characterised in that the displacement piston (17, 46) is guided in a sleeve (26, 47) inserted in the engine cylinder head (28, 48).

11. Injection device according to one of Claims 1 to 10, characterised in that the displacement piston (17) is located parallel to the axis of the injection pump piston sleeve (7) and is driven by a cam (18) which is located on the same camshaft (5) as the cam (4) actuating the injection pump piston (3).

12. Injection device according to one of Claims 1 to 11, characterised in that the cams (4, 18) provided for the drive of the injection pump piston (3) and for the drive of the displacement piston (17) are located on an engine camshaft (5).

13. Injection device according to one of Claims 1 to 11, characterised in that the injection pump piston (3) and the displacement piston (46) are driven by means of a common rocker arm (42), the point of contact (61) of the rocker arm (42) on the displacement piston (46) being located on a smaller radius of the rocker arm than the point of contact (62) of the rocker arm on the injection pump piston.

14. Injection device according to Claim 13, characterised in that the push-rod (52) for the drive of the displacement piston (46) is guided in the bearing pedestal of the shaft of the rocker arm (42).

15. Injection device according to one of Claims 1 to 11, characterised in that the cam (18) provided for the drive of the displacement piston (17) moves in advance of the cam (4) provided for the drive of the injection pump piston (3).

## Revendications

1. Dispositif d'injection pour moteurs diesel, en particulier gicleur de pompe (1, 41), comprenant une première pompe (32) qui amène le carburant dans un volume d'aspiration (13, 51) d'une unité de pompe d'injection, un premier volume de travail (9) qui fait partie de l'unité de pompe d'injection et est délimité par une fourrure de piston de pompe (7) et un piston de pompe (3) guidé dans celle-ci, et qui peut être mis en communication avec le volume d'aspiration (13, 51) par l'intermédiaire d'au moins un alésage de commande (8) dans la fourrure de piston de pompe (7), au moins un piston supplémentaire (17, 46) guidé dans un cylindre (21, 47) séparé de la fourrure de piston de pompe (7) et entraîné de façon à décrire un mouvement alternatif, et un second volume de travail (23, 29, 49) délimité par le cylindre (21,47) et le piston supplémentaire, la fin de la course de refoulement (i) du piston de pompe (3) étant déterminée par la réduction de l'arrivée du carburant dans le volume d'aspiration (13, 51) par le ou les alésages de commande (8), **caractérisé en ce** que le piston supplémentaire est un piston déplaceur (17, 46) dont le volume de travail (second volume de travail 23, 29, 49) communique en permanence avec le volume d'aspiration (13, 51), le piston déplaceur (17, 46) étant entraîné de telle façon qu'il diminue son volume de travail (second volume de travail 23, 29, 49) avec le début du refoulement (h) du piston de pompe d'injection (3) et l'augmente au moins à la fin de la course de refoulement (i) du piston de pompe d'injection (3).

2. Dispositif d'injection selon la revendication 1, caractérisé en ce qu'un clapet antiretour (38, 57) ouvrant en direction du volume d'aspiration est intercalé dans la conduite d'arrivée de carburant (37, 56) menant au volume d'aspiration (13, 51).

3. Dispositif d'injection selon l'une des revendications 1 ou 2, caractérisé en ce qu'une soupape de surpression (40, 59) ouvrant dans le sens opposé au volume d'aspiration est intercalée dans la conduite d'évacuation de carburant (39, 60) partant du volume d'aspiration (13, 51).

4. Dispositif d'injection selon les revendications 2 et 3, caractérisé en ce que dans le cas de l'utilisation d'une conduite collectrice d'arrivée de carburant (35, 55) commune à plusieurs gicleurs de pompe (1, 41) et d'une conduite collectrice d'évacuation de carburant (36, 58) qui sont reliées par l'intermédiaire d'embranchements (37, 39; 56, 60) aux volumes d'aspiration (13,51) des différents gicleurs de pompe, les clapets antiretour (38, 57) et soupapes de surpression (40, 59) sont intercalés dans lesdits embranchements.

5. Dispositif d'injection selon l'une des revendications 1 à 4, caractérisé en ce que le piston déplaceur (17, 46) atteint approximativement son point mort supérieur (b) au début du refoulement (h) du piston de pompe (3).

6. Dispositif d'injection selon l'une des revendications 1 à 5, caractérisé en ce que le piston déplaceur (17, 46) a dépassé son point mort supérieur (b) à la fin du refoulement (i) du piston de pompe (3).

7. Dispositif selon l'une des revendications 1 à 6, caractérisé en ce qu'en cas de mise en place d'un filtre de carburant (15) dans le volume d'aspiration (13), la conduite de raccordement (25) entre le second volume de travail (23) et le volume d'aspiration (13) débouche entre le filtre de carburant (15) et l'alésage de commande (8).

8. Dispositif d'injection selon l'une des revendications 1 à 7, caractérisé en ce que l'étanchéité du piston déplaceur (17) dans son guidage est assurée, par exemple dans une douille insérée (21), par un joint torique (22).

9. Dispositif d'injection selon l'une des revendications 1 à 8, caractérisé en ce que le piston déplaceur (17) est disposé dans le carter (16) du gicleur de pompe (1).

10. Dispositif d'injection selon l'une des revendications 1 à 8, caractérisé en ce que le piston déplaceur (17, 46) est guidé dans une douille (26, 47) montée dans la tête de cylindre (28, 48) du moteur.

11. Dispositif d'injection selon l'une des revendications 1 à 10, caractérisé en ce que le piston déplaceur (17) est disposé parallèlement à l'axe de la fourrure de piston de pompe d'injection (7) et entraîné par une came (18) laquelle est montée sur le même arbre à cames (5) que la came (4) qui commande le piston (3) de la pompe d'injection.

12. Dispositif d'injection selon l'une des revendications 1 à 11, caractérisé en ce que les cames (4, 18) prévues pour l'entraînement du piston de pompe d'injection (3) et pour le piston déplaceur (17) sont montées sur un arbre à cames de moteur (5).

13. Dispositif d'injection selon l'une des revendications 1 à 11, caractérisé en ce que le piston de pompe d'injection (3) et le piston déplaceur (46) sont entraînés par l'intermédiaire d'un culbuteur commun (42), le point d'attaque (61) du culbuteur (42) sur le piston déplaceur (46) se situe sur un rayon plus petit du culbuteur que le point d'attaque (62) du culbuteur sur le piston de pompe d'injection.

14. Dispositif d'injection selon la revendication 13, caractérisé en ce que le poussoir (52) pour l'entraînement du piston déplaceur (46) est guidé dans le palier de l'axe du culbuteur (42).

15. Dispositif d'injection selon l'une des revendications 1 à 11, caractérisé en ce que la came (18) prévue pour l'entraînement du piston déplaceur (17) avance par rapport à la came (4) prévue pour l'entraînement du piston de pompe d'injection (3).
